# EUROPÄISCHE PATENTSCHRIFT

(11) **EP 1 334 944 B1**
(45) Veröffentlichungstag und Bekanntmachung des Hinweises auf die Patenterteilung: **11.08.2004**
(21) Anmeldenummer: 02025434.8
(22) Anmeldetag: 15.11.2002
(51) Int. Cl.: B66B 9/08

(54) **Treppenfahrstuhl mit Fahrbahn**
Stairlift with guide rail
Monte-escalier avec rail de guidage

(30) Priorität: 08.02.2002 DE 10205201
(43) Veröffentlichungstag der Anmeldung: 13.08.2003
(73) Patentinhaber: HIRO LIFT HILLENKÖTTER + RONSIECK GmbH, D-33613 Bielefeld (DE)
(72) Erfinder: Hein, Wilfried, 33613 Bielefeld (DE)
(74) Vertreter: Elbertzhagen, Otto, Dipl.-Ing.

(56) Entgegenhaltungen:
- WO-A-00/23371
- GB-A- 2 296 908
- PATENT ABSTRACTS OF JAPAN vol. 2000, no. 25, 12. April 2001 (2001-04-12) & JP 2001 226057 A (KUMA LIFT KK), 21. August 2001 (2001-08-21)

## Beschreibung

Die Erfindung betrifft einen Treppenfahrstuhl mit Fahrbahn nach dem Oberbegriff des Patentanspruchs 1.

Bei Treppenfahrstühlen tritt in bestimmten Raumsituationen das Problem auf, daß die ortsfeste Fahrbahn nicht ausreichend weit vor der ersten Treppenstufe beginnen kann, weil damit beispielsweise eine Türöffnung verdeckt würde. Es ist aber für die Nutzung des Treppenfahrstuhls unerläßlich, daß für das Ein- und Aussteigen bis auf eine vorgegebene Minimalhöhe der Sitzfläche vorhanden ist. Zu diesem Zweck ist es bekannt, die Fahrbahn mit Hilfe eines verlagerbaren Verlängerungsstücks verlängern zu können, das bei Gebrauch in die Benutzungsposition bzw. von dort nach Gebrauch wieder in die Stauposition verlagert wird. Dabei ist es bekannt, die Verlagerung zwischen den beiden Extrempositionen entweder von Hand vorzunehmen oder mittels eines Antriebs. Eine Handbetätigung ist aufwendig, da sie eine zusätzliche Bedienungsperson erfordert. Der Treppenfahrstuhlbenutzer ist nicht zur Verlagerung des Verlängerungsstücks in der Lage.

Ein Treppenfahrstuhl mit motorischer Verlagerung des Verlängerungsstüchs ist beispielweise aus der WO-A-0 023 371 bekannt. Dort stellt die Anstriebsvorrichtung einen gesonderten elektromotorischen Antrieb dar, der vergleichsweise aufwendig und teuer ist.

Ausgehend von diesem Stand der Technik liegt der Erfindung die Aufgabe zugrunde, einen Treppenfahrstuhl der als bekannt vorausgesetzten Art so auszubilden, daß er einen besonders einfachen und preisgünstigen Antrieb aufweist.

Die Lösung dieser Aufgabe erfolgt mit den Merkmalen des Patentanspruchs 1.

Bei dem erfindungsgemäßen Treppenfahrstuhl ist eine besondere elektromotorische Antriebseinheit entbehrlich. Es wird die Treppenfahrstuhlbewegung ausgenutzt. Der Treppenfahrstuhl weist hierzu eine daran feste Ablaufbahn auf. Diese Ablaufbahn läuft beim auf dem ortsfesten Fahrbahnstück erfolgenden Verfahren des Treppenfahrstuhls an einem Antriebsrad ab und verdreht dieses. Die Drehbewegung des Antriebsrads dient zur Verlagerung des Verlängerungsstücks. Das Antriebsrad tritt also an die Stelle eines entsprechenden Antriebsrads eines Elektromotors, dessen Drehbewegung für jede Art von Betätigungsvorrichtung für das Verlängerungsstück ausgenutzt werden kann.

Bevorzugte Ausgestaltungen der Erfindung ergeben sich aus den Unteransprüchen.

Von besonderem Vorteil ist es, daß die Ablaufbahn als Zahnstange und das Antriebsrad ein Zahnrad sind.

Nachstehend wird eine bevorzugte Ausführungsform der Erfindung anhand der Zeichnung im einzelnen beschrieben. Es zeigen:
- Figur 1 -: eine Seitenansicht eines Treppenfährstuhls mit einem in Stauposition hochgeklappten Verlängerungsstück,
- Figur 2 -: die Darstellung gemäß Figur 1 bei einem abwärts verfahrenen Treppenfahrstuhl mit dem in eine Zwischenposition verschwenkten Verlängerungsstück,
- Figur 3 -: eine Seitenansicht gemäß Figuren 1 und 2 mit einem in die Benutzungsposition verschwenkten Verlängerungsstück, wobei der Treppenfahrstuhl noch auf dem ortsfesten Fahrbahnstück angeordnet ist,
- Figur 4 -: eine Darstellung gemäß Figur 3 mit dem Treppenfahrstuhl auf dem in die Benutzungsposition umgeklappten Verlängerungsstück,
- Figur 5 -: einen Schnitt entlang Ebene V-V durch das Fahrbahnprofil gemäß Figur 4,
- Figur 6 -: einen Schnitt durch das Fahrbahnprofil gemäß Figur 4 entlang Ebene VI-VI.

Der Treppenfahrstuhl ist insgesamt mit 1 bezeichnet. Er weist einen üblichen Reibradantrieb auf und wird in hier nicht weiter interessierender Weise auf der Fahrbahn in vertikaler Ausrichtung gehalten und bewegt.

Die Fahrbahn besteht aus einem ortsfesten Fahrbahnstück 2a und einem um ein ortsfeste Achse 6a klappbaren, verlagerbaren Verlängerungsstück 2b. Das Verlängerungsstück 2b kann aus der in Figur 1 dargestellten Staulage bis in die in Figuren 3 und 4 dargestellte Benutzungslage geklappt werden bzw. umgekehrt.

Wesentlich für die Funktion des hier zu beschreibenden Antriebs ist beim Treppenfahrstuhl lediglich die Ablaufbahn 1a. Diese Ablaufbahn verläuft parallel zu den Laufflächen der Fahrbahn, an der das Antriebsrad und ein Gegenrad sowie zwei Positionierrollen ablaufen.

Die Ablaufbahn 1a ist im dargestellten Ausführungsbeispiel als Zahnstange ausgebildet. Sobald sie bei der Abwärtsbewegung des Treppenfahrstuhls 1 die in Figur 1 dargestellte Position erreicht hat, kommt sie in Eingriff mit einem als Zahnrad ausgebildeten Antriebsrad 3, das um eine ortsfeste Achse 3a verdrehbar gelagert ist.

Das Antriebsrad 3 ist mittels einer Welle 12 drehbar im Fahrbahnprofil 2d gelagert. Die vom Antriebsrad 3 verdrehte Welle 12 trägt ein erstes, als Kettenrad ausgebildetes Abtriebsrad 4. Dieses erste Abtriebsrad 4 steht über ein als Kette ausgebildetes Umschlingungselement 5 mit einem ebenfalls als Kettenrad ausgebildeten Umlenkrad 6 im Eingriff.

Das Umlenkrad 6 weist einen größeren Durchmesser auf als das Abtriebsrad 4, so daß die Drehbewegung vom Abtriebsrad 4 in das Umlenkrad 6 ins Langsame übersetzt wird.

Das Umlenkrad 6 ist drehfest mit einem am Verlängerungsstück 2b befestigten Schwenkbereich 2c verbunden.

Das als Kette ausgebildete Umschlingungselement 5 wird mit Hilfe von Spannrollen 8 und 9 gespannt gehalten.

Das ortsfeste Fahrbahnstück 2a bzw. dessen Profil ist mittels Haltern 2e auf der mit 10 bezeichneten Treppe festgelegt.

Ein mit 11 bezeichnetes Federelement ist als Gasdruckfeder ausgebildet. Dieses Federelement 11 ist mit dem Ende 11b am Verlängerungsstück 2b angelenkt und mit dem anderen Ende 11a um eine ortsfeste Achse verschwenkbar. Das Federelement 11 ist so ausgebildet und angeordnet, daß es in den beiden extremen Schwenkpositionen des Verlängerungsstücks dieses jeweils in den eingenommenen Positionen festhält und aus dazu benachbarten Schwenkpositionen in die Endpositionen drückt.

Die Schwenkachse des Verlängerungsstücks 2b befindet sich im Schwenkbereich 2c und fällt mit der Drehachse 6a des Umlenkrads 6 zusammen.

## Patentansprüche

1. Treppenfahrstuhl (1) mit einer Fahrbahn (2a, 2b), die ein ortsfestes Fahrbahnstück (2a) und ein Verlängerungsstück (2b) aufweist, das mittels eines Antriebs aus einer Stauposition in eine das ortsfeste Fahrbahnstück fortsetzende Benutzungsposition verlagerbar ist,
**dadurch gekennzeichnet,**
**daß** der Antrieb durch eine mit dem Treppenfahrstuhl (1) fest verbundene Ablaufbahn (1a) gebildet wird, die beim auf dem ortsfesten Fahrbahnstück erfolgenden Verfahren des Treppenfahrstuhls (1) an einem Antriebsrad (3) abläuft und dieses verdreht, wobei durch Drehung des Antriebsrads (3) das Verlängerungsstück (2b) verlagert wird.

2. Treppenfahrstuhl nach Anspruch 1,
**dadurch gekennzeichnet,**
**daß** die Ablaufbahn (1a) eben ausgebildet ist und parallel zu den Laufflächen der Fahrbahn verläuft.

3. Treppenfahrstuhl nach Anspruch 1 oder 2,
**dadurch gekennzeichnet,**
**daß** das Antriebsrad (3) um eine ortsfeste Antriebsachse (3a) verdrehbar gelagert ist.

4. Treppenfahrstuhl nach Anspruch 1 oder 2,
**dadurch gekennzeichnet,**
**daß** die Ablaufbahn (1a) eine Zahnstange und das Antriebsrad (3) ein Zahnrad sind.

5. Treppenfahrstuhl nach einem oder mehreren der Ansprüche 1 bis 4,
**dadurch gekennzeichnet,**
**daß** die Ablaufbahn (1a) eine Kette ist, die im Eingriff steht mit einem als Kettenrad ausgebildeten Antriebsrad (3).

6. Treppenfahrstuhl nach einem oder mehreren der Ansprüche 1 bis 5,
**dadurch gekennzeichnet,**
**daß** das Antriebsrad (3) ein an der Ablaufbahn (1a) ablaufendes Reibrad ist.

7. Treppenfahrstuhl nach einem oder mehreren der Ansprüche 1 bis 6,
**dadurch gekennzeichnet,**
**daß** das Verlängerungsstück (2b) um eine ortsfeste Achse (6a) zwischen der Stauposition und der Benutzungsposition verschwenkbar angeordnet ist.

8. Treppenfahrstuhl nach mindestens einem der Ansprüche 1 bis 7,
**dadurch gekennzeichnet,**
**daß** das Antriebsrad (3) drehfest verbunden ist mit einem Abtriebsrad (4), das einen Teil eines Umschlingungsantriebs bildet, welcher neben dem Umschlingungs-element (7) ein Umlenkrad (6) aufweist, das drehfest mit einem Schwenkbereich (2c) des Verlängerungsstücks (2b) verbunden ist.

9. Treppenfahrstuhl nach einem oder mehreren der Ansprüche 1 bis 8,
**dadurch gekennzeichnet,**
**daß** der Umschlingungsantrieb ein Kettenantrieb ist.

10. Treppenfahrstuhl nach einem oder mehreren der Ansprüche 1 bis 9,
**dadurch gekennzeichnet,**
**daß** der wirksame Durchmesser des Abtriebsrads (4) kleiner ist als der wirksame Durchmesser des Umlenkrads (6).

11. Treppenfahrstuhl nach einem oder mehreren der Ansprüche 1 bis 10,
**dadurch gekennzeichnet,**
**daß** die Schwenkachse des Verlängerungsstücks (2b) mit der Drehachse (6a) des Umlenkrads (6) zusammenfällt.

12. Treppenfahrstuhl nach einem oder mehreren der Ansprüche 1 bis 11,
**dadurch gekennzeichnet,**
**daß** am Verlängerungsstück (2b) ein Federelement (11) mit einem Ende (11b) angelenkt ist, dessen anderes Ende (11a) um eine ortsfeste Achse verschwenkbar gelagert ist, wobei das Federelement (11) das Verlängerungsstück sowohl in der Stauposition als auch in dazu benachbarter Lage in Stauposition vorspannt bzw. hält und sowohl in der Benutzungsposition als auch in dazu benachbarter Lage in Benutzungsposition vorspannt bzw. hält.

13. Treppenfahrstuhl nach Anspruch 12,
**dadurch gekennzeichnet,**
**daß** das Federelement (11) eine Gasdruckfeder ist.

## Claims

1. Stairlift (1) with a guide rail (2a, 2b) which has a locally fixed guide rail member (2a) and an extension member (2b) which can be moved by means of a drive from a stand-by position into a position of use in which it extends the locally fixed guide rail member,
**characterised in that**
the drive is formed by a track (1a) fixedly connected to the stairlift chair (1) and which as the stairlift (1) moves on the locally fixed guide rail member runs over a drive wheel (3) and rotates same whereby the extension member (2b) is moved through the rotation of the drive wheel (3).

2. Stairlift according to claim 1,
**characterised in that**
the track (1) is designed flat and runs parallel to the running faces of the guide rail.

3. Stairlift according to claim 1 or 2,
**characterised in that**
the drive wheel (3) is mounted rotatable about a locally fixed drive axle (3a).

4. Stairlift according to claim 1 or 2,
**characterised in that**
the track (1a) is a toothed member and the drive wheel (3) is a toothed wheel.

5. Stairlift according to one of more of claims 1 to 4,
**characterised in that**
the track (1a) is a chain which engages with a drive wheel (3) designed as a chain wheel.

6. Stairlift according to one or more of claims 1 to 5,
**characterised in that**
the drive wheel (3) is a friction wheel running on the track (1a).

7. Stairlift according to one or more of claims 1 to 6,
**characterised in that**
the extension member (2b) is mounted to swivel about a locally fixed axis (6a) between the stand-by position and the position of use.

8. Stairlift according to at least one of claims 1 to 7,
**characterised in that**
the drive wheel (3) is connected rotationally secured to an output wheel (4) which forms a part of a belt contact drive which has in addition to the belt contact element (7) a guide wheel (6) which is connected rotationally secured to a swivel region (2c) of the extension member (2b).

9. Stairlift according to one or more of claims 1 to 8,
**characterised in that**
the belt contact drive is a chain drive.

10. Stairlift according to one or more of claims 1 to 9,
**characterised in that**
the active diameter of the output wheel (4) is smaller than the active diameter of the guide wheel (6).

11. Stairlift according to one or more of claims 1 to 10,
**characterised in that**
the swivel axis of the extension member (2b) coincides with the rotational axis (6a) of the guide wheel (6).

12. Stairlift according to one or more of claims 1 to 11,
**characterised in that**
a spring element (11) is attached by one end (11b) to the extension member (2b) whilst its other end (11a) is mounted for swivel movement about a locally fixed axis whereby the spring element (11) both holds the extension member in the stand-by position and pretensions the extension member from adjoining positions to the stand-by position, and both holds the extension member in the position of use and pretensions the extension member from adjoining positions to the position of use.

13. Stairlift according to claim 12,
**characterised in that**
the spring element (11) is a gas compression spring.

## Revendications

1. Monte-escalier (1) avec un rail de guidage (2a, 2b) qui présente une partie de rail stationnaire (2a) et une pièce de rallonge (2b) qui peut être pivotée d'une position de rangement dans une position d'utilisation prolongeant la partie stationnaire du rail de guidage,
**caractérisé en ce que**
l'entraînement est constitué par une section de lancement (1a) qui, reliée fixement au monte-escalier (1), passe, lors du déplacement du monte-escalier (1) sur la partie stationnaire du rail de guidage, contre une roue de commande (3) qu'elle fait tourner, la pièce de rallonge (2b) étant alors déplacée par la rotation de ladite roue de commande (3).

2. Monte-escalier selon la revendication 1,
**caractérisé en ce que**
la section de lancement (1a) est de conception plane et s'étend parallèlement par rapport aux surfaces de glissement du rail de guidage.

3. Monte-escalier selon la revendication 1 ou 2,
**caractérisé en ce que**
la roue de commande (3) est montée à rotation sur une axe stationnaire (3a).

4. Monte-escalier selon la revendication 1 ou 2,
**caractérisé en ce que**
la section de lancement (1a) est une crémaillère et la roue de commande (3) est une roue dentée.

5. Monte-escalier selon l'une ou plusieurs des revendications 1 à 4,
**caractérisé en ce que**
la section de lancement (1a) est une chaîne qui est en prise avec une roue de commande (3) conçue en tant que pignon à chaîne.

6. Monte-escalier selon l'une ou plusieurs des revendications 1 à 5,
**caractérisé en ce que**
la roue de commande (3) est une roue de friction qui tourne contre la section de lancement (1a).

7. Monte-escalier selon l'une ou plusieurs des revendications 1 à 6,
**caractérisé en ce que**
la pièce de rallonge (2b) est disposée, pivotante autour d'un axe fixe (6a), entre la position de rangement et la position d'utilisation.

8. Monte-escalier selon l'une ou plusieurs des revendications 1 à 7,
**caractérisé en ce que**
la roue de commande (3) est reliée, solidaire en rotation, avec une roue menée (4) qui compose une partie de l'entraînement par chaîne, lequel présente, outre l'élément (7), une roue de renvoi (6), qui est reliée, solidaire en rotation, à un section de pivotement (2c) de la pièce de rallonge (2b).

9. Monte-escalier selon l'une ou plusieurs des revendications 1 à 8,
**caractérisé en ce que**
l'entraînement est un entraînement par chaîne.

10. Monte-escalier selon l'une ou plusieurs des revendications 1 à 9,
**caractérisé en ce que**
le diamètre primitif de la roue menée (4) est plus petit que le diamètre primitif de la roue de renvoi (6).

11. Monte-escalier selon l'une ou plusieurs des revendications 1 à 10,
**caractérisé en ce que**
l'axe de pivotement de la pièce de rallonge (2b) coïncide avec l'axe de rotation (6a) de la roue de renvoi (6).

12. Monte-escalier selon l'une ou plusieurs des revendications 1 à 11,
**caractérisé en ce que**,
sur la pièce de rallonge (2b), un élément élastique (11) est articulé par l'une de ses extrémités (11b) tandis que son autre extrémité (11a) est monté pivotant autour d'un axe stationnaire, et que ledit élément élastique (11) précontraint resp. maintient la pièce de rallonge en position de non-utilisation, ceci aussi bien dans la position de rangement que dans la position voisine de celle-ci, et la précontraint resp. la maintient en position d'utilisation, ceci aussi bien dans la position d'utilisation que dans la position voisine de celle-ci.

13. Monte-escalier selon la revendication 12,
**caractérisé en ce que**
l'élément élastique (11) est un ressort à gaz comprimé.
